# EUROPÄISCHE PATENTSCHRIFT

(11) **EP 0 585 432 B1**
(45) Veröffentlichungstag und Bekanntmachung des Hinweises auf die Patenterteilung: **14.02.1996**
(21) Anmeldenummer: 93905339.3
(22) Anmeldetag: 11.03.1993
(51) Int. Cl.: F01N 3/02

(54) **FILTERANORDNUNG ZUM ENTFERNEN VON RUSSPARTIKELN AUS ABGASEN EINER VERBRENNUNGSKRAFTMASCHINE**
FILTERING SYSTEM FOR REMOVING SOOT PARTICLES FROM THE EXHAUST GAS OF A COMBUSTION ENGINE
DISPOSITIF DE FILTRATION POUR ELIMINER LES PARTICULES DE SUIE DES GAZ D'ECHAPPEMENT D'UN MOTEUR A COMBUSTION INTERNE

(30) Priorität: 21.03.1992 DE 4209213
(43) Veröffentlichungstag der Anmeldung: 09.03.1994
(73) Patentinhaber: FEV Motorentechnik GmbH & Co. KG, D-52078 Aachen (DE)
(72) Erfinder: PISCHINGER, Franz, D-5100 Aachen (DE); LEPPERHOFF, Gerhard, D-5180 Eschweiler (DE); HÜTHWOHL, Georg, D-5100 Aachen (DE); BACKES, Rolf, D-5100 Aachen (DE)
(74) Vertreter: Langmaack, Jürgen, Dipl.-Ing.
(86) Internationale Anmeldenummer: EP9300553
(87) Internationale Veröffentlichungsnummer: WO9319288

(56) Entgegenhaltungen:
- EP-A- 0 286 932
- EP-A- 0 359 031
- DE-A- 3 803 100
- US-A- 4 512 786

## Beschreibung

Die Erfindung betrifft eine Filteranordnung zum Entfernen von Rußpartikeln aus Abgasen einer Verbrennungskraftmaschine insbesondere eines Dieselmotors, entsprechend dem Oberbegriff des Anspruchs 1.

Zur Verminderung der Partikelemission, insbesondere bei Dieselmotoren, sind Abgasnachbehandlungssysteme bekannt. Diese bestehen in der Regel aus Filtersystemen, die die im Abgas vorhandenen Partikel zurückhalten und sammeln. Die im Filter zurückgehaltenen Rußpartikel führen zu einer Erhöhung des Strömungswiderstandes im Abgassystem, wodurch der Abgasgegendruck des Motors ansteigt. Dies führt zu einer Erhöhung des Brennstoffverbrauchs und im Extremfall zum Motorstillstand. Deshalb ist es notwendig, die im Filter abgelagerten Rußpartikel zu beseitigen, was beispielsweise durch Oxidation bei hohen Temperaturen erfolgen kann.

Als Filterkörper für den Rückhalt der Rußpartikel haben sich sogenannte Wabenfilter aus einem porösen keramischen Material als zweckmäßig erwiesen. Diese Wabenfilter werden durch eine Vielzahl paralleler Filterkanäle gebildet, die wechselweise gaseintrittsseitig und gasaustrittsseitig verschlossen sind, so daß die Abgase durch die porösen Filterwände strömen und sich hierbei die Rußpartikel auf den Wandungen der Filterkanäle abscheiden. Zur Regeneration des Filters ist es beispielsweise möglich., die Abgastemperatur so weit zu erhöhen, daß die Zündtemperatur der an den Wandungen der Filterkanäle angelagerten Rußpartikel erreicht wird und diese verbrennen. Die hierzu notwendigen Temperaturen werden zumindest bei Fahrzeug-Dieselmotoren nicht in der erforderlichen Häufigkeit erreicht, so daß die Regeneration nicht sichergstellt ist. Motorische Zusatzmaßnahmen zur Erhöhung der Abgastemperatur können zudem mit einem erheblichen Kraftstoffmehrverbrauch verbunden sein. Auch der Einsatz von Zusatzenergie, beispielsweise durch Zusatzbrenner zur Erhöhung der Abgastemperatemperatur, erfordert hohe Leistungen und führt damit zu einer Erhöhung des Energieverbrauchs des Fahrzeugs.

Eine energiegünstige Regeneration kann erreicht werden, wenn die am Filterkörper abgelagerte Rußschicht im Eintrittsbereich der Filterkanäle durch eine kurzfristige Energiezufuhr punktuell entzündet wird. Die Energiefreisetzung bei der dann einsetzenden Rußverbrennung kann zu einem selbsttragenden Rußabbrand führen, da die freigesetzte Wärme größer ist als die abgeführte Wärme.

Hierzu sind an der eintrittsseitigen Stirnfläche des Filterkörpers jeweils mit Zuleitung und Ableitung versehene Widerstandsheizelemente angeordnet, die für aneinandergrenzende Stirnflächenbereiche Heizzonen bilden. Durch die Aufteilung der eintrittsseitigen Stirnfläche des Filterkörpers in mehrere Heizzonen ist es möglich, die hierfür erforderlichen Widerstandsheizelemente hinsichtlich der zur Erzeugung der Zündtemperatur erforderlichen elektrischen Energie an die Leistung der vorhandenen Fahrzeuglichtmaschine anzupassen. Die Größe der durch das jeweilige Widerstandsheizelement beaufschlagten Heizzone ist durch den für die Wärmefreisetzung erforderlichen elektrischen Widerstand des Heizelements bei gegebenem Drahtquerschnitt und gegebenem Drahtmaterial sowie die Leistung der vorhandenen Stromversorgung, insbesondere der vorhandenen Fahrzeuglichtmaschine, festgelegt. Die Aufteilung der Stirnfläche des Filterkörpers in eine entsprechende Zahl von Heizzonen ermöglicht es, praktisch alle Filterkanäle im Bereich ihrer Eintrittsöffnung trotz der Begrenzung der zur Verfügung stehenden elektrischen Leistung aufzuheizen. Dies geschieht dadurch, daß die einzelnen Widerstandsheizelemente über eine Schalteinrichtung nacheinander ein- und wieder ausgeschaltet werden, so daß in einem entsprechenden Zyklus fortlaufend die Rußablagerungen in den Filterkanälen jeder Heizzone abgebrannt werden.

Die Widerstandsheizelemente sind aus wenigstens einem mäanderförmig gebogenen Draht gebildet, dessen Schlaufen jeweils in eine Eintritts öffnung des Filterkanals eingesteckt sind.

Die freien Enden des Mäanders sind über ein Anschlußelement jeweils mit einer mit Abstand über die Stirnfläche des Filterkörpers geführten Zuleitung bzw. Ableitung verbunden. Eine derartige Ausgestaltung hat den Vorteil, daß durch die aus mehreren parallel zueinander verlaufenden Heizdrähten und der jeweils im Endbereich quer hierzu verlaufenden Zuleitung bzw. Ableitung ein stabiles Heizelement gebildet wird, das eine zuverlässige Positionierung der Heizdrähte an deren freien Enden ermöglicht.

Durch Erschütterungen sowie thermische Dehnung ist es jedoch möglich, daß die Mäander aus den Kanälen herauswandern. Hierdurch ist eine zuverlässige Dauerhaltbarkeit des Systems nicht mehr gegeben. Zusätzliche Halterungen und/oder Abdeckscheiben, wie in DE-OS 37 12 333 beschrieben, haben den Nachteil eines höheren Bauaufwandes.

Der Erfindung liegt die Aufgabe zugrunde, ein Auswandern der Heizschlaufen ohne zusätzliche Halterungen bei niedrigem Bauaufwand zuverlässig zu vermeiden.

Gemäß der Erfindung wird die Aufgabe mit den Mitteln des Anspruchs 1 gelöst. Durch den erfindungsgemäß vorgesehenen Formschluß zwischen den Heizschlaufen einerseits und den Wandungen der Filterkanäle des Filterkörpers andererseits ergibt sich eine einwandfreie und zuverlässige Fixierung der Widerstandsheizelemente am Filterkörper, ohne daß es hierzu zusätzlicher Befestigungselemente bedarf.

Gemäß einer weiteren Ausführungsform der Erfindung sind die Flanken von Heizschlaufen durch Nuten im Filterkanal und entsprechende Auswölbungen der Heizschlaufen im Bereich ihrer Flanken fixiert. Auch kann vorgesehen sein, daß die Heizschlaufen durch Nuten im Bereich der Filterstirnfläche und entsprechende Auswölbungen der Heizschlaufen im Bereich ihrer Flanken fixiert sind.

Eine weitere vorteilhafte Ausbildung sieht vor, daß die Heizschlaufen die Auswärtsbewegung der Heizschlaufen hemmende Widerhaken aufweisen, und diese Widerhaken können durch entsprechendes Biegen des Heizdrahtes erzeugt sein. Auch kann es vorteilhaft sein, daß die Rauheit des Heizdrahtes und/oder des Filtermaterials derart beschaffen ist, daß eine Auswärtsbewegung der Heizschlaufen gehemmt ist.

Gemäß einer weiteren bevorzugten Ausführungsform der Erfindung ist vorgesehen, daß das Filtermaterial und die Heizschlaufen durch Aufheizen des Heizleiters auf die Schmelztemperatur des keramischen Materials des Filterkörpers formschlüssig verbunden sind.

Weitere vorteilhafte Ausgestaltungen sind in den Unteransprüchen angegeben.

Ausführungsbeispiele der Erfindung werden anhand der Zeichnungen näher erläutert.

Es zeigen:
Fig. 1 im Teillängsschnitt und in vergrößerter Darstellung eine erste Ausführungsform der Erfindung.
Fig. 2 einen Querschnitt nach der Linie A-A der Fig. 1.
Fig. 3 eine vergrößerte Seitenansicht eines Teiles eines Heizleiters.
Fig. 4 in vergrößerter Darstellung einen Teilschnitt der Filteranordnung und in Seitenansicht einen Teil eines Heizleiters.
Fig. 5-7 im Teillängsschnitt weitere Ausführungsformen der Erfindung.

Wie Fig. 1 zeigt, besteht das Widerstandsheizelement einer Filteranordnung gemäß der Erfindung aus einem mäanderförmig gebogenen Heizleiter 1, dessen Flanken 2 in die Eintrittsöffnung von Filterkanälen 5 eines als Wabenfilter ausgebildeten Filterkörpers 6 eintauchen. Die Flanken 2 sind auf der Filterstirnfläche bzw. im Kanal durch Querverbindungen 3, 4 verbunden. Die Filterkanäle 5 werden vom Abgasstrom in Richtung des Pfeiles 7 durchströmt.

Erfindungsgemäß ist der Heizleiter derart geformt, daß sich bei thermischer Dehnung der Schlaufen oder bei Schwingungen keine Kraft zur Filterstirnfläche auf der Filterwand ausbilden kann. In die Flanken 2 des Heizleiters 1 sind hierfür Widerhaken 8 eingearbeitet. Dies bewirkt, daß bei Dehnung des Heizleiters 1 durch elektrisches Aufheizen der Heizleiter 1 in Richtung der Abgasströmung 7 in den Filterkanal 5 einwandern kann. Bei dem anschließenden Abkühlen verkürzt sich die Länge des Heizleiters 1, und durch die Widerhaken 8 wird der obere Leiterbereich in die Wandung des Filterkanals 5 hineingezogen, so daß eine Auswärtsbewegung des Heizleiters 1 verhindert wird.

Die Einarbeitung der Widerhaken 8 in das Drahtmaterial kann z.B. entsprechend der Darstellung in Fig. 3 durch Stauchen oder aber auch durch Rändeln erfolgen. Auch möglich ist das Einarbeiten von Mikroschuppen durch spezielle Oberflächenbearbeitung.

Wie Fig. 4 zeigt, ist es ausschließlich oder zusätzlich möglich, eine Mikroschuppenstruktur 10 in das keramische Material 9 des Filterkanals 5 einzuarbeiten. Dies kann durch spezielle Ausformung der Oberfläche des Mundstückes der Extrudiermaschine erreicht werden. Auch ist die Einbringung der Mikroschuppen durch spezielle Teilchen möglich, die der keramischen Masse beim Extrudieren zugesetzt werden und die nach dem Extrudieren ausgewaschen oder ausgeschmolzen werden. Während des Extrudierens richten sich diese Zusatzteilchen auf der Oberfläche in Extrudierrichtung aus und erzeugen so die Mikroschuppen.

Im Bereich der Flanke 2 des Heizleiters 1 kann durch Oberflächenbehandlung des Heizleiters oder der Filterwand eine Reibpaarung erzeugt werden, die in Richtung Filterstirnfläche einen höheren Reibungsbeiwert aufweist als in Eintauchrichtung. Der Reibungswiderstand des Filtermaterials wird hierbei z.B. durch spezielle Oberflächenbehandlung des Extrudierwerkzeuges beeinflußt. Der Reibungswiderstand des Drahtmaterials wird durch Aufbringen von Widerhaken oder entsprechende Oberflächenbehandlung (z.B. Rändeln) eingestellt.

Auch ist es möglich, den Draht nach Montage im Filterkanal auf eine Temperatur im Schmelzbereich der Keramik aufzuheizen. Hierbei wird die Keramikwand im Kontaktbereich mit dem Heizleiter an dessen Form angepaßt, so daß im Bereich der Widerhaken formschlüssige Verbindungen entstehen und der Mäander fixiert wird.

Wie Fig. 5 zeigt, ist der Kanalquerschnitt des Filtereintrittskanals 5 eintrittsseitig durch Stauchen des keramischen Materials vor dem Brennen verengt. Die Form des Heizleiters 11 ist an die Form der Filterwandung angepaßt. Die Verengung des Kanals im Bereich der Filterstirnfläche kann z.B. durch plastische Verformung des extrudierten Filterrohlings vor dem eigentlichen Brennprozeß erfolgen. Der Heizleiter 11 erhält im Bereich der Flanke eine zu der Verengung korrespondierende Form, wodurch dem Auswandern des Heizleiters 11 eine zusätzliche Kraft entgegenwirkt.

Bei dem Ausführungsbeispiel nach Fig. 6 ist die Fianke 2 des Heizleiters 12 zusätzlich durch Aufheizen oder Vibration in die Wand des Filterkanals 5 eingearbeitet.

Die Mäanderform erhält hierzu eine zusätzliche Nase 13 im Bereich der filtereintrittsseitigen Schlaufe. Die Nase 13 der Flanke 2 liegt in einer Vertiefung 14 der Kanalwand. Ein Auswandern des Mäanders ist hierdurch unterbunden.

Bei der in Fig. 7 dargestellten Ausführungsform ist die Nase 13 der Flanke 2 derart gebogen, daß der Widerstand gegen eine Auswärtsbewegung der Heizschlaufe aus dem Filterkanal 5 höher ist als der Widerstand gegen das Einschieben der Heizschlaufe in den Filterkanal 5. Hierdurch ist in vorteilhafter Weise eine besonders sichere Arretierung der Heizschlaufe erreicht.

## Patentansprüche

1. Filteranordnung zum Entfernen von Rußpartikeln aus Abgasen einer Verbrennungskraftmaschine, insbesondere eines Dieselmotors, mit wenigstens einem durch wabenförmig zueinander angeordnete Filterkanäle (5) gebildeten Filterkörper (6) aus einem porösen Filtermaterial, wobei jeweils im Bereich der Eintrittsöffnung der gaseintrittsseitig offenen Filterkanäle (5) ein mehreren Eintrittsöffnungen zugeordnetes Widerstandsheizelement (1) angeordnet ist, in Form von Heizschlaufen, das in die Filterkanäle (5) eintaucht und über eine Zuleitung und eine Ableitung mit einer Stromversorgung verbunden ist, dadurch gekennzeichnet, daß die Heizschlaufen formschlüssig mit den Wandungen der Filterkanäle (5) verbunden sind, wobei die Oberfläche der Filterkanäle (5) einerseits und die in die Filterkanäle (5) eintauchenden Heizschlaufen der Heizelemente (1) andererseits derart ausgebildet sind, daß der Widerstand gegen eine Auswärtsbewegung der Heizschlaufen aus dem Filterkanal (5) wenigstens ebenso groß ist wie der Widerstand gegen das Einschieben der Heizschlaufen in den Filterkanal (5).

2. Filteranordnung nach Anspruch 1, dadurch gekennzeichnet, daß der Querschnitt von Filterkanälen (5) eintrittsseitig verengt ist.

3. Filteranordnung nach Anspruch 1, dadurch gekennzeichnet, daß die Flanken (2) von Heizschlaufen durch Nuten (14) im Filterkanal (5) und entsprechenden Auswölbungen (13) der Heizschlaufen im Bereich ihrer Flanken (2) fixiert sind.

4. Filteranordnung nach Anspruch 1, dadurch gekennzeichnet, daß die Heizschlaufen durch Nuten im Eintrittsbereich der Filterkanäle (5) und entsprechenden Auswölbungen (13) der Heizschlaufen im Bereich ihrer Flanken (2) fixiert sind.

5. Filteranordnung nach Anspruch 1, dadurch gekennzeichnet, daß die Heizschlaufen die Auswärtsbewegung der Heizschlaufen hemmende Widerhaken (8) aufweisen.

6. Filteranordnung nach Anspruch 5, dadurch gekennzeichnet, daß die Widerhaken (8) durch Biegen des Heizdrahtes erzeugt sind.

7. Filteranordnung nach Anspruch 1, dadurch gekennzeichnet, daß die Rauheit der Oberfläche des Heizleiters (1) einserseits und die Rauheit des Filtermaterials andererseits derart beschaffen ist, daß eine Auswärtsbewegung der Heizschlaufe nach Art eines Formschlusses gehemmt ist.

8. Filteranordnung nach Anspruch 1,dadurch gekennzeichnet, daß das Filtermaterial und die Heizschlaufen durch Aufheizen des Heizleiters auf die Schmelztemperatur des keramischen Materials des Filterkörpers formschlüssig verbunden sind.

## Claims

1. A filter arrangement for removing soot particles from exhaust gases of an internal combustion engine, particularly a diesel engine, having at least one filter body (6) consisting of a porous filter material and formed by filter channels (5) in a honeycomb arrangement in relation to each other, wherein a resistance heating element (1) in the form of heating loops and which is associated with a plurality of inlet openings is disposed in the region of each of the inlet openings of the filter channels (5), which are open on the gas inlet side, which resistance element dips into the filter channels (5) and is connected to a power supply via a supply line and a return line, characterised in that the heating loops are attached to the walls of the filter channels (5) with a positive fit, wherein the surface of the filter channels (5) on the one hand and the heating loops of the heating elements (1) which dip into the filter channels (5) on the other hand are constructed in such a way that the resistance to an outward movement of the heating loops from the filter channel (5) is at least as large as the resistance to the insertion of the heating loops into the filter channel (5).

2. A filter arrangement according to claim 1, characterised in that the cross-section of filter channels (5) is narrowed on the inlet side.

3. A filter arrangement according to claim 1, characterised in that the flanks (2) of heating loops are fixed by grooves (14) in the filter channel (5) and by corresponding arched protrusions (13) of the heating loops in the region of their flanks (2).

4. A filter arrangement according to claim 1, characterised in that the heating loops are fixed by grooves in the inlet region of the filter channels (5) and by corresponding arched protrusions (13) of the heating loops in the region of their flanks (2).

5. A filter arrangement according to claim 1, characterised in that the heating loops have barbs (8) which impede the outward movement of the heating loops.

6. A filter arrangement according to claim 5, characterised in that the barbs (8) are produced by bending the heater wire.

7. A filter arrangement according to claim 1, characterised in that the roughness of the surface of the heater conductor (1) on the one hand and the roughness of the filter material on the other hand is constituted in such a way that an outward movement of the heating loops is impeded in the manner of a positive fit.

8. A filter arrangement according to claim 1, characterised in that the filter material and the heating loops are positively attached by heating the heater conductor to the melting temperature of the ceramic material of the filter body.

## Revendications

1. Dispositif de filtration pour éliminer les particules de calamine des gaz d'échappement d'un moteur à combustion interne notamment d'un moteur Diesel, comprenant au moins un corps filtrant (6) en une matière filtrante poreuse qui est formé par des canaux de filtration (5) disposés les uns par rapport aux autres en forme de nids d'abeilles, sachant que dans la zone de l'orifice d'entrée des canaux de filtration (5) ouverts du côté de l'arrivée des gaz est disposé un élément chauffant à résistance (1) ayant la forme de boucles de chauffage et associé à plusieurs orifices d'entrée, qui plonge dans les canaux de filtration (5) et est relié à une source de courant par le biais d'une ligne d'alimentation et d'une ligne de dérivation, caractérisé en ce que les boucles de chauffage sont reliées par engagement positif aux parois des canaux de filtration (5), sachant que la surface des canaux de filtration (5), d'une part, et les boucles de chauffage des éléments chauffants (1) plongeant dans les canaux de filtration (5), d'autre part, sont réalisées de telle manière que la résistance opposée à un mouvement sortant des boucles de chauffage hors du canal de filtration (5) est au moins aussi grande que la résistance opposée à la pénétration des boucles de chauffage dans le canal de filtration (5).

2. Dispositif de filtration selon la revendication 1, caractérisé en ce que la section transversale des canaux de filtration (5) est rétrécie du côté de l'entrée.

3. Dispositif de filtration selon la revendication 1, caractérisé en ce que les flancs (2) des boucles de chauffage sont fixés par des rainures (14) dans le canal de filtration (5) et par des saillies correspondantes (13) des boucles de chauffage dans la zone de leurs flancs (2).

4. Dispositif de filtration selon la revendication 1, caractérisé en ce que les boucles de chauffage sont fixées par des rainures dans la zone d'entrée des canaux de filtration (5) et par des saillies correspondantes (13) des boucles de chauffage dans la zone de leurs flancs (2).

5. Dispositif de filtration selon la revendication 1, caractérisé en ce que les boucles de chauffage présentent des barbes (8) les empêchant d'effectuer un mouvement sortant.

6. Dispositif de filtration selon la revendication 5, caractérisé en ce que les barbes (8) sont réalisées en pliant le conducteur chauffant.

7. Dispositif de filtration selon la revendication 1, caractérisé en ce que la rugosité de la surface du conducteur chauffant (1), d'une part, et la rugosité de la matière filtrante, d'autre part, sont de nature à empêcher la boucle de chauffage d'effectuer un mouvement vers l'extérieur, à la manière d'une immobilisation par engagement positif.

8. Dispositif de filtration selon la revendication 1, caractérisé en ce que la matière filtrante et les boucles de chauffage sont reliées entre elles par engagement positif en chauffant le conducteur chauffant à la température de fusion de la céramique qui compose le corps filtrant.
